# EUROPÄISCHE PATENTSCHRIFT

(11) **EP 1 662 204 B1**
(45) Veröffentlichungstag und Bekanntmachung des Hinweises auf die Patenterteilung: **16.09.2009**
(21) Anmeldenummer: 05025961.3
(22) Anmeldetag: 29.11.2005
(51) Int. Cl.: F24B 1/192

(54) **Kamin- oder Ofentür**
Fireplace door
Porte de cheminée

(30) Priorität: 29.11.2004 DE 102004057660
(43) Veröffentlichungstag der Anmeldung: 31.05.2006
(73) Patentinhaber: Spartherm Feuerungstechnik GmbH, 49324 Melle (DE)
(72) Erfinder: Rokossa, Gerhard Manfred, 49143 Bissendorf (DE)
(74) Vertreter: Pott, Ulrich

(56) Entgegenhaltungen:
- EP-A- 1 591 726
- DE-A1-102005 057 830
- DE-U1- 29 514 367
- GB-A- 2 206 962

## Beschreibung

Die Erfindung bezieht sich auf eine Kamin- oder Ofentür in einer Ausbildung nach dem Oberbegriff des Patentanspruchs 1.

Bekannt ist eine Kamintür der eingangs genannten Art aus dem deutschen Gebrauchsmuster 298 17 627 U1. Eine solche Kamin- oder Ofentür bietet nur eine ungenügende Schließstellung, die insbesondere für raumluftunabhängige Kamine oder Öfen nicht geeignet sind. Andere bekannte Ausführungsformen weisen zwar Dichtungselemente entlang der Vertikalführung auf, jedoch spätestens nach wiederholtem Bewegen der Kamintür kann kein Dichtschluß zum Feuerraum hin gewährleistet werden, da die auf und ab bewegte Kamintür durch ihre Bewegung vorhandene Dichtungen abschabt und daher langfristig beschädigt.

Des weiteren ist aus der DE 295 14 367 U1 ein hochschiebbarer Kamintürrahmen bekannt, der mit beidseitig angeordneten vertikalen Führungen versehen ist sowie an jeder Seite des Rahmens mit einem befestigten flexiblen Zugmittel, das über ein Umlenkrad geführt ist und an dessen einen Ende ein Gegengewicht angeordnet ist. Die Vertikalführungen sind horizontal verschiebbar und zwecks Erzielung eines Schließdruckes auf die Türrahmendichtung über eine schräge Zwangsführung zu schieben, so daß der Türrahmen in die Schließstellung gepreßt wird. Nachteilig hierbei ist, daß die Überführung des Türrahmens in die Schließstellung aufgrund der schrägen Zwangsführung nur mit einem erhöhten Kraftaufwand zu bewerkstelligen ist und darüber hinaus die Türdichtungen durch die Auf- und Absenkbewegung des Türrahmens einem erhöhten Verschleiß ausgesetzt sind.

Aus der DE 34 01 332 A1 ist eine vertikal geführte Hebeschiebetür für einen offenen Kamin bekannt, die ebenfalls mit an Seilen geführten Gegengewichten ausgebildet ist, wobei die Seile wiederum über Umlenkrollen geführt sind. Bei dieser Hebeschiebetür ist nachteilig, daß diese in ihrer Schließstellung nicht in eine an die Dichtung herangenäherte Schließstellung gebracht werden kann.

Aus der GB-A-2206962 ist eine Kamin- oder Ofentür der eingangs genannten Art bekannt, bei der in seitlichen Führungen laufende Führungsrollen der Tür in den Führungen vorgesehene Ausnehmungen bzw. taschenförmige Senkstellen eintauchen können, um in der Schließstellung der Tür diese zum Brennraum hin lagezuversetzen. Das Zugmittel wird auf zwei Umlenkrollen geführt und ist als Endloszug-mittel ausgebildet und mit der Kamin- oder Ofentür und einem Gewicht verbunden. Die Überführung der Kamin- oder Ofentür in ihre lageversetzte Schließstellung ist daher von der Bedienperson gegen die Kraft des Gegengewichtes mit durchzuführen, was unkonfortabel ist und schon einige Kraft verursacht.

Aus der nicht vorveröffentlichten EP-A-1 591 726 ist eine Kamin- oder Ofentür bekannt, die ebenfalls in seitlichen Führungen läuft und die ebenfalls eine Senkstelle aufweist, um die Tür in ihrer Schließstellung zum Brennraum hin lagezuversetzen. Auch hier ist der Kraftaufwand, der aufzubringen ist, um diese Lageversetzung der Tür realisieren zu können, erheblich.

Es ist Aufgabe der vorliegenden Erfindung, eine Tür für den Einsatz in einen Kamin oder einen Ofen zu schaffen, die gegenüber dem Stand der Technik verbessert ist und insbesondere langfristig eine gleichbleibend wirksame Schließstellung gewährleisten kann, bei der jedoch die Auf- und Zubewegung der Tür leichtgängig zu vollziehen ist und die Lageversetzung keine Kraftanstrengung einer Bedienperson verursacht und darüber hinaus etwa vorhandene Türdichtungen keinem erhöhten Verschleiß aussetzt.

Zur Lösung dieser Aufgabe zeichnet sich die Kamin- oder Ofentür der eingangs genannten Art dadurch aus, daß ein Hebelelemente zumindest zwei Führungsrollen zur Führung der Frontplatte in den Führungen aufweist, von denen eine erste koaxial zur Schwenkachse des Hebelelements und eine zweite an dem verschwenkbaren Ende des Hebelelementes angeordnet ist und wobei zwei einander zugeordnete Führungsrollen nach Art einer Schwenkrippe ausgebildet ist und an den Führungsrollen jeweils eine Seilbuchse zur Anlage eines Seils der als Seilzug ausgebildeten Zugvorrichtung zugeordnet ist und das Seil der Zugvorrichtung zwischen den benachbarten Führungsrollen hindurchgeführt und dergestalt auf entgegengesetzten Seiten der Seilbuchen der Führungsrollen verläuft, daß auf das Hebelelement eine Kraft vertikal zur Hauptbewegungsrichtung wirkt.

Damit ist eine Kamin- oder Ofentür geschaffen, bei der die Kamin- oder Ofentür während ihrer Schließbewegung leichtgängig in den Führungen zu bewegen ist. Sobald eines der Führungselemente die Senkstelle erreicht, taucht es in die Senkstelle ein, ohne daß zuvor irgendwelche schrägen Bahnen zu durchlaufen sind. Es handelt sich mithin um einen Absenkvorgang und mithin um eine Lageversetzung der Tür hin zum Feuerraum und damit hin zu entsprechenden Türdichtungen, die punktuell erfolgt, sobald die Führungselemente die Senkstelle erreicht haben und in eine abgesenkte bzw. lageversetzte Position zu überführen ist. Die vorhandenen Dichtungen werden daher durch die Bewegung nicht verschlissen. Gleichwohl ist eine außerordentlich gute Anpreßkraft auf die Dichtung in der Schließstellung zu gewährleisten, die im übrigen proportional ist eines etwaigen Gegengewichtes bzw. des Ge- .. wichtes der Tür selbst. Bevorzugterweise sind die Führungselemente zur Ausübung einer Schwenkkraft senkrecht zur Hauptbewegungsrichtung der Kabinen- oder Ofentür als Schwenkhebelelemente ausgebildet, die zumindest bereichsweise in die Senkstelle eintauchen. Die Senkstelle kann dabei als z.B. Ausnehmung innerhalb eines auf Führungsschiene ausgebildet sein. Eine Vertiefung in einer Führung ist ebenfalls als Senkstelle denkbar. Die Kamin- oder Ofentür ist mit Hebelelementen versehen, bei denen ein Hebelelement zumindest zwei Führungsrollen hat zur Führung der Frontplatte in den Führungen, von denen eine erste koaxial zur Schwenkachse des Hebelarms in eine zweite an dem verschwenkbaren Ende des Hebelelementes angeordnet ist. Dabei ist das Hebelelement mit seinen zwei Führungsrollen als Wippe ausgebildet und an vier Stellen eines beispielsweise rechteckförmigen Rahmens vorgesehen, so daß eine der Führungsrolle in die Senkstelle eintauchen kann, während dessen sich die andere Führungsrolle noch an der Führung abstützt.

Während der vertikalen Bewegung der Frontplatte in den Führungen ist die Frontplatte von den typischerweise seitlich vorhandenen Dichtungen beabstandet, so daß diese nicht verschleißen können. Erst unmittelbar vor Erreichen der Schließstellung der Frontplatte greifen die seitlich an der Frontplatte angeordneten Führungselemente in eine ihnen zugeordnete Senkstelle ein, so daß sich die gesamte Frontplatte in Richtung des Feuerraumes bewegt. Dadurch nimmt die Frontplatte ihre - Schließstellung ein und kann den Feuerraum zum Umgebungsraum wirksam begrenzen. Dadurch können auch die Anforderungen an die Dichtigkeit eines Kaminsystems erfüllt werden.

Die Kamin- oder Ofentür weist eine Zugvorrichtung auf, die die Vertikalbewegung der Frontplatte unterstützt. Es handelt sich um einen Seilzug oder einen Kettenzug, der dergestalt an der Frontplatte angeordnet ist, daß dieser annährend schwebend aufgehängt ist. Desweiteren kann eine zusätzliche Haltevorrichtung vorgesehen sein, die in einer beliebigen Offen- oder auch der Schließstellung der Kamintür eine Bewegung der Frontplatte durch beispielsweise Steckverbindungen zwischen Führungen und Frontplatte verhindert.

Die Führungselemente sind zur Ausübung einer Kraft senkrecht zur Hauptbewegungsrichtung der Tür als Hebelelemente ausgebildet, um seitlich an der Frontplatte angeordnete Führungselemente samt der Frontplatte in die entsprechenden Senkstellen eingreifen zu lassen. Die Frontplatte, die annähernd rechteckig mit zwei gerade verlaufenden Seiten ausgebildet sein kann, weist im Bereich ihrer vier Ecken seitlich oben und unten Führungselemente auf, die jeweils in eine der zwei auf einer Seite angeordneten Senkstellen eingreifen. Gleichzeitig ist jedoch auch denkbar, eine Frontplatte mit einer nicht planaren und rechteckigen Form zu versehen, sondern beispielsweise gerundete, kreisbogenförmige oder abgewinkelte Formen zu verwenden, die mit oder ohne Rahmen über entsprechende Führungselemente bewegbar ausgebildet sind.

Damit die erfindungsgemäße Kamintür besonders einfach baut, ist vorgesehen, daß die Hebelelemente durch die Zugvorrichtung der Kamintür kraftbeaufschlagt sind und daß die Führungselemente selbstständig im Bereich der Senkstellen zumindest teilweise in Senkstellen der Führungsschiene eingreifen, um so den Dichtschluß der Frontplatte zum Feuerraum zu gewährleisten. Dazu verläuft das Seil von einer Seite einer Führungsrolle zwischen die Führungsrollen hindurch zur anderen Seite der anderen Führungsrolle.

Weitere Vorteile und Einzelheiten der Erfindung, sowie weitere bevorzugte Ausführungsformen der Erfindung können der nachfolgenden Figurenbeschreibung entnommen werden. In den schematischen Darstellungen zeigt:
- Fig. 1: Eine Perspektivdarstellung eines Ausführungsbeispiels der Erfindung,
- Fig. 2: den Gegenstand nach Fig. 1 ohne Rahmen,
- Fig. 3: eine perspektivische Teilansicht des Bereichs II gemäß Fig. 2,
- Fig. 4: eine Seitenansicht einer Frontplatte ohne Führungsschienen,
- Fig. 5 und: einen Schnitt durch ein Führungselement entlang IV-IV gemäß Fig. 4
- Fig. 6: eine Seitenansicht einer Frontplatte mit Teilen einer Zugvorrichtung.

Eine Kamintür weist einen Rahmen auf, der aus zwei seitlichen Rahmenelementen 1 und einem oberen Rahmenelement 2 besteht. Innerhalb der seitlichen Rahmenelemente 1 sind als C-Profil-Führungen bzw. Führungsschienen ausgebildete seitliche Führungen 3 angeordnet, in denen eine Frontplatte 4 vertikal in eine Offen- und in eine Schließstellung bewegbar ist. Diese Vertikalbewegung erfolgt in eine Hauptbewegungsrichtung 5. Eine Zugvorrichtung 6 weist einen Haltegriff 7 auf, der auf einem Rahmen 8 der Frontplatte 4 befestigt ist, und ist darüber hinaus als Seilzugvorrichtung mit einem Seil 9 ausgebildet. Das Seil 9 kann ein Drahtseil sein, es kann sich hierbei allerdings auch in einer anderen Ausbildung der Zugvorrichtung 6 um eine Kette handeln.

Die Zugvorrichtung ist üblicherweise mit einem Gegengewicht 34 dergestalt ausgestallet, daß die Frontplatte 4 annähernd schwebend aufgehängt ist. Durch Ziehen oder Drücken an dem Haltegriff 7 läßt sich die Frontplatte 4 auf einfache Weise vertikal bewegen. Statt einer manuellen Betätigung ist es allerdings auch denkbar, die Frontplatte 4 mit Hilfe einer mit elektrischen oder hydraulischen Stellmitteln versehenen Zugvorrichtung 6 zu bewegen, wodurch die Bedienung der Kamin- oder Ofentür komfortabler wird.

Die Frontplatte 4 ist in Fig. 1 in der Schließstellung gezeigt, in der sie eine lageversetzte Position zum Feuerraum hin einnimmt. In einer (nicht gezeigten) Offenstellung verhindern zwei Anschläge 11 eine Beschädigung des oberen Rahmenelements 2, bzw. der vorzugsweise mit einer Glasscheibe versehenen Frontplatte 4, die darüber hinaus mit oder ohne Rahmen ausbildbar ist.

In der Fig. 2 ist erkennbar, daß das dargestellte Ausführungsbeispiel der Erfindung vier Führungselemente 12 aufweist, die seitlich in den Eckbereichen der Frontplatte 4 angeordnet sind.

Die Führungselemente 12 sind auf einem an dem Rahmen 8 der Frontplatte 4 befestigten Profilschlitten 13 angeordnet, sie können jedoch auch direkt auf dem Rahmen 8 der Frontplatte 4 befestigt sein. Eine in einem nicht einsehbaren Bereich der Kamin- oder Ofentür angeordnete Umlenkung 14 lenkt das Seil 9 zum Gegengewicht 34, wobei das Seil 9 einerseits einen zu einem Gegengewicht 34 führenden Seilabschnitt 16, sowie einen zur Frontplatte führenden Seilabschnitt 17 aufweist.

Die Kamin- bzw. Ofentür ist mit genau einem Seilzug versehen, so daß seitlich oberhalb der Frontplatte 4 an den Profilschlitten 13 kleine Umlenkrollen 18 angeordnet sind, die das Seil 9 von einer Seite der Frontplatte 4 zur anderen Seite der Frontplatte 4 führen. Um ein Verkanten der Frontplatte 4 aufgrund der leicht ungleichmäßigen Belastung durch einseitige Ansteuerung des Seilzuges zu verhindem, weist die Kamin- oder Ofentür diametral an den Seiten der Frontplatte 4 angeordnete Seitenführungselemente 19 auf, die als Rollen ausgebildet sind. Bei Ausführungsformen der Erfindung, die jeweils einen Seilzug für jede Seite der Frontplatte 4 aufweisen, werden diese Seitenführungselemente 19 nicht unbedingt benötigt.

In der (nicht dargestellten) Offenstellung der Kamintür ist die Frontplatte gegenüber dem dahinterliegenden Kamin- oder Ofenbereich durch eine Rückwand 21 abgetrennt, in die eine Aussparung 22 eingebracht ist, um das Seil zur großen Umlenkrolle 14 der Zugvorrichtung 6 zu führen (Fig. 1 und 2).

In der Fig. 2 ist darüber hinaus erkennbar, daß die vier Führungselemente 12 jeweils zwei Führungsrollen 24 und 26 aufweisen, die über eine Platte 27 miteinander verbunden sind (siehe auch Fig. 5). Eine erste Führungsrolle 24 ist koaxial zur Schwenkachse 28 des als Hebelelement ausgebildeten Führungselements 12 angeordnet, während die Führungsrolle 26 an dem verschwenkbaren Ende des Hebelelements angeordnet und fest aber drehbar mit dem Profilschlitten 13 der Frontplatte 4 verbunden ist. Während die Führungsrollen 24 beständig entlang einer vertikalen Linie in den Führungen 3 bewegbar sind, verschwenken die Führungsrollen 26 im Bereich der Senkstellen 29 hin zum Feuerraum und führen damit die Frontplatte 4 in ihre zum Feuerraum hin lageversetzte Schließstellung (Fig.3). Hierbei können die zweiten Führungsrollen 26 ganz oder zumindest teilweise in der Senkstelle einer Führung 3 angeordnet sein.

Die Senkstellen lassen sich durch einfaches Abkanten eines eingeschnittenen Teils 30 der Führungen 3 erstellen, wodurch gleichzeitig eine Abrollfläche für die Führungsrolle 26 gebildet wird. Gleichzeitig dient eine Kante 31 als Anschlag für die Führungsrollen 26 zur Verhinderung einer weiteren Vertikalbewegung nach unten.

Den Führungsrollen 24 und 26 ist jeweils eine Seilbuchse 32 zugeordnet, die der Anlage des vorzugsweise als Drahtseil ausgebildeten Seils 9 der Zugvorrichtung 6 dient. Das Seil 9 liegt dabei an zwei Seilbuchsen 32 eines Führungselementes 12 jeweils auf entgegengesetzten Seiten an und verläuft von einer Seite der Führungsrolle 26 kommend zwischen den Führungsrollen 26 und 24 hindurch zur anderen entgegengesetzten Seite der Führungsrolle 26, so daß aufgrund der Gewichtskraft der Frontplatte einerseits, sowie des Gegengewichts 34 andererseits durch das gespannte Seil ein Drehmoment an den Führungselementen 12 anliegt. Dieses Drehmoment führt zur Verlagerung der Frontplatte mit der fest am Profilschlitten 13 befestigten Führungsrolle 26 in die Ausnehmung bzw. die Senkstelle 29 der Führungen 3. Typischerweise genügt bereits eine Verlagerung um wenige Millimeter in Richtung des Feuerraumes, um eine Schließstellung zu bewirken. Gleichzeitig drückt das Seil 9 die feste Führungsrolle 24 gegen die Vorderseite der Führung 3, so daß bei der Vertikalbewegung der Frontplatte 4 die Führungsrollen 24 nicht in den zum Feuerraum hin abgesenkten Bereich der Führungen 3 eingreifen. Auf diese Weise ist eine gute Führung der Frontplatte 4 weiterhin gewährleistet.

Bei einer weiteren vorteilhaften Ausgestaltung der Erfindung können die Profilschlitten zur Stabilisierung über eine Verbindungstraverse miteinander verbunden sein.

Eine vorstehend beschriebene Kamintür eignet sich hervorragend zur Verwendung in einem Kamin, einer Kaminkassette bzw. als Ofentür in einem Ofen.

## Patentansprüche

1. Kamin- oder Ofentür, mit einer vorzugsweise gläsernen, einen Feuerraum begrenzenden Frontplatte (4), die in seitlichen Führungen (3) unter Verwendung einer Zugvorrichtung (6) vertikal in eine Offen- und in eine Schließstellung bewegbar ist, wobei die Führungen (3) jeweils mit zumindest einer zum Feuerraum hin ausgerichteten Senkstelle (29) versehen sind, in die in der Schließstellung seitlich der Frontplatte angeordnete Führungselemente (12) eingreifen und über die die Frontplatte (4) in eine abgesenkte, zum Feuerraum hin lageversetzte Schließstellung überführt ist und wobei die Führungselemente (12) zur Ausübung einer Kraft senkrecht zur Hauptbewegungsrichtung (5) der Tür als von der Zugvorrichtung (6) der Kamin- oder Ofentür kraftbeaufschlagte Schwenkhebel ausgebildet sind, die zumindest bereichsweise in die Senkstelle eintauchen, **dadurch gekennzeichnet, dass** ein Hebelelement zumindest zwei Führungsrollen (24,26) zur Führung der Frontplatte (4) in den Führungen (3) aufweist, von denen eine erste (24) koaxial zur Schwenkachse (28) des Hebelelements und eine zweite (26) an dem verschwenkbaren Ende des Hebelelementes angeordnet ist und wobei zwei einander zugeordnete Führungsrollen nach Art einer Schwenkwippe ausgebildet sind und an den Führungsrollen (24, 26) jeweils eine Seilbuchse (32) zur Anlage eines Seils (9) der als Seilzug ausgebildeten Zugvorrichtung (6) zugeordnet ist und das Seil (9) der Zugvorrichtung zwischen den benachbarten Führungsrollen (24,26) hindurchgeführt und dergestalt auf entgegengesetzten Seiten der Seilbuchsen (32) der Führungsrollen (24 und 26) verläuft, dass auf das Hebelelement eine Kraft vertikal zur Hauptbewegungsrichtung (5) wirkt und somit ein Drehmoment anliegt, welches zur Verlagerung der Frontplatte (4) mit der Führungsrolle (26) in die Senkstelle (29) der Führung (3) führt.

2. Kamin- oder Ofentür nach Anspruch 1, **dadurch gekennzeichnet dass** die zweite Führungsrolle (26) in der Schließstellung der Kamin- oder Ofentür zumindest teilweise in einer Senkstelle (29) einer Führung (3) angeordnet ist.

3. Kamin- oder Ofentür nach Anspruch 1 oder 2, **gekennzeichnet durch** diametral an den Seiten der Frontplatte (4) angeordnete Seitenführungselemente (19) zur Verhinderung eines Verkantens der Frontplatte (4) in den Führungen (3), wobei die Zugvorrichtung (6) einen einzigen Seilzug aufweist.

4. Kamin- oder Ofentür nach Anspruch 3, **dadurch gekennzeichnet, dass** die Seitenführungselemente (19) als Rollen ausgebildet sind.

5. Kamin- oder Ofentür nach Anspruch 4, **gekennzeichnet durch** zwei oberhalb der Frontplatte (4) angeordnete Umlenkrollen (18).

6. Kamin- oder Ofentür nach Anspruch 4 oder 5, **dadurch gekennzeichnet, dass** den Führungen (3) jeweils ein Seilzug zugeordnet ist.

7. Kamin- oder Ofentür nach einem der Ansprüche 1 bis 6, **dadurch gekennzeichnet, daß** die Frontplatte in mit den Führungselementen (12) versehenen seitlichen Profilschlitten (13) eingefass ist.

8. Kamin- oder Ofentür nach einem der Ansprüche 1 bis 7, **dadurch gekennzeichnet, dass** die Profilschlitten (13) über eine Verbindungstraverse miteinander verbunden sind.

9. Kamineinsatz, **gekennzeichnet durch** eine Kamintür nach einem der vorherigen Ansprüche.

10. Ofen, **gekennzeichnet durch** eine Ofentür nach einem der Ansprüche 1 bis 8.

## Claims

1. Fireplace or stove door, having a faceplate (4), preferably of glass, which forms a boundary for a fire space and which can be moved vertically in lateral guides (3) to an open and a closed position by the use of a tractive arrangement (6), the guides (3) each being provided with at least one lowering point (29) orientated towards the fire space, in which lowering point (29) guiding members (12) arranged laterally of the faceplate engage in the closed position and by means of which lowering point (29) the faceplate (4) is transferred to a lowered, closed position in which it is displaced towards the fire space, the guiding members (12) being designed to exert a force perpendicular to the principal direction of movement (5) of the door by acting as pivot levers to which force is applied by the tractive arrangement (6) of the fireplace or stove door and which enter the lowering point at least in a region or regions, **characterised in that**, to guide the faceplate (4) in the guides (3), a lever member has at least two guide rollers (24, 26) of which a first (24) is arranged co-axially to the axis of pivot (28) of the lever member and a second (26) is arranged at the pivotable end of the lever member, with two mutually associated guide rollers taking the form of a kind of pivoting rocker and the guide rollers (24, 26) each having associated with them a cable bush (32) for a cable (9) of the tractive arrangement (6), which latter takes the form of a cable-and-pulley arrangement, to bear against, and the cable (9) of the tractive arrangement being passed between the adjoining guide rollers (24, 26) and extending on opposite sides of the cable bushes (32) of the guide rollers (24 and 26) in such a way that a force perpendicular to the principal direction of movement (5) acts on the lever member and a turning moment is thus applied which results in the faceplate (4), together with the guide roller (26), being displaced into the lowering point (29) of the guide (3).

2. Fireplace or stove door according to claim 1, **characterised in that**, when the fireplace or oven door is in the closed position, the second guide roller (26) is arranged at least partly in a lowering point (29) of a guide (3).

3. Fireplace or stove door according to claim 1 or 2, **characterised by** diametrically opposed lateral guiding members (19) arranged at the sides of the faceplate (4) to prevent the faceplate (4) from tilting in the guides (3), the tractive arrangement (6) having a single cable-and-pulley arrangement.

4. Fireplace or stove door according to claim 3, **characterised in that** the lateral guiding members (19) are in the form of rollers.

5. Fireplace or stove door according to claim 4, **characterised by** two direction-changing pulleys (18) arranged above the faceplate (4).

6. Fireplace or stove door according to claim 4 or 5, **characterised in that** the guides (3) each have a cable-and-pulley arrangement associated with them.

7. Fireplace or stove door according to one of claims 1 to 6, **characterised in that** the faceplate is held in lateral profiled sliders (13) which are provided with the guiding members (12).

8. Fireplace or stove door according to one of claims 1 to 7, **characterised in that** the profiled sliders (13) are connected together by a connecting crossmember.

9. Fireplace insert, **characterised by** a fireplace door according to one of the foregoing claims.

10. Stove, **characterised by** a stove door according to one of claims 1 to 8.

## Revendications

1. Porte de cheminée ou de four, comprenant une plaque avant (4) de préférence en verre, délimitant un foyer et pouvant être déplacée verticalement dans une position ouverte et une position fermée dans des guidages latéraux (3) à l'aide d'un dispositif de traction (6), les guidages (3) étant pourvus respectivement d'au moins un point d'abaissement (29) orienté en direction du foyer et dans lequel les éléments de guidage (12) disposés à côté de la plaque avant dans la position fermée se mettent en prise et par l'intermédiaire duquel la plaque avant (4) passe dans une position fermée abaissée et décalée en direction du foyer et les éléments de guidage (12) destinés à exercer une force perpendiculairement à la direction de déplacement principal (5) de la porte étant conçus comme des leviers pivotants sollicités par la force du dispositif de traction (6) de la porte de cheminée ou de four, lesquels s'enfoncent au moins par zone dans le point d'abaissement, **caractérisée en ce qu'**un des éléments levier comprend au moins deux rouleaux de guidage (24, 26) destinés à guider la plaque avant (4) dans les guidages (3), parmi lesquels un premier rouleau de guidage (24) est disposé coaxialement à l'axe de pivotement (28) de l'élément levier et un second rouleau de guidage (26) est disposé sur l'extrémité pivotante de l'élément levier et deux rouleaux de guidage associés l'un à l'autre étant conçus à la façon d'une bascule pivotante et respectivement une douille de câble (32) destinée à installer un câble (9) étant associée au dispositif de traction (6) conçu comme un câble de traction sur les rouleaux de guidage (24, 26) et le câble (9) du dispositif de traction étant guidé entre les rouleaux de guidage (24, 26) voisins et s'étendant sur les faces opposées des douilles de câble (32) des rouleaux de guidage (24 et 26), de telle sorte qu'une force agit perpendiculairement à la direction de déplacement principal (5) sur l'élément levier, et applique donc un couple menant dans le point d'abaissement (29) du guidage (3) pour décaler la plaque avant (4) avec le rouleau de guidage (26).

2. Porte de cheminée ou de four selon la revendication 1, **caractérisée en ce que** le second rouleau de guidage (26) est disposé dans la position fermée de la porte de cheminée ou de four au moins en partie dans un point d'abaissement (29) d'un guidage (3).

3. Porte de cheminée ou de four selon la revendication 1 ou 2, **caractérisée par** des éléments de guidage latéraux (19) disposés de façon diamétralement opposée sur les faces de la plaque avant (4) pour empêcher la plaque avant (4) de se coincer dans les guidages (3), le dispositif de traction (6) comprenant un seul câble de traction.

4. Porte de cheminée ou de four selon la revendication 3, **caractérisée en ce que** les éléments de guidage latéraux (19) sont conçus comme des rouleaux.

5. Porte de cheminée ou de four selon la revendication 4, **caractérisée par** deux poulies de renvoi (18) disposées au-dessus de la plaque avant (4).

6. Porte de cheminée ou de four selon la revendication 4 ou 5, **caractérisée en ce que** respectivement un câble de traction est associé aux guidages (3).

7. Porte de cheminée ou de four selon l'une quelconque des revendications 1 à 6, **caractérisée en ce que** la plaque avant est insérée dans des curseurs profilés (13) latéraux pourvus des éléments de guidage (12).

8. Porte de cheminée ou de four selon l'une quelconque des revendications 1 à 7, **caractérisée en ce que** les curseurs profilés (13) sont reliés les uns aux autres par une traverse de liaison.

9. Insert de cheminée, **caractérisé par** une porte de cheminée selon l'une quelconque des revendications précédentes.

10. Four, **caractérisé par** une porte de four selon l'une quelconque des revendications 1 à 8.
